# FASCICULE DE BREVET EUROPEEN

(11) **EP 1 558 980 B1**
(45) Date de publication et mention de la délivrance du brevet: **25.04.2007**
(21) Numéro de dépôt: 03782515.5
(22) Date de dépôt: 05.11.2003
(51) Int. Cl.: G05G 9/047

(54) **POIGNEE DE COMMANDE POUR DISPOSITIF ELECTROHYDRAULIQUE**
BEDIENUNGSHANDGRIFF FÜR ELEKTROHYDRAULISCHE VORRICHTUNG
CONTROL HANDLE FOR ELECTROHYDRAULIC DEVICE

(30) Priorité: 07.11.2002 FR 0213944
(43) Date de publication de la demande: 03.08.2005
(73) Titulaire: Bosch Rexroth D.S.I., 69200 Venissieux (FR)
(72) Inventeur: MERLETTI, Didier, F-69440 Saint Sorlin (FR); ROUSSIN, Xavier, F-38140 La Murette (FR)
(74) Mandataire: Maureau, Philippe
(86) Numéro de dépôt international: PCT/FR2003/003304
(87) Numéro de publication internationale: WO 2004/044669

(56) Documents cités:
- EP-A- 1 262 854
- US-A- 5 293 900
- US-A- 5 311 548
- US-H- H1 831

## Description

La présente invention est relative à une poignée de commande pour manipulateur destinée à commander au moins un dispositif électrohydraulique.

Plus particulièrement, mais non exclusivement, l'invention concerne les poignées de commande installées à bord des engins de travaux publics pour commander au moins l'un des mouvements de ces engins.

Les poignées de commande habituellement rencontrées comprennent :
- une enveloppe qui délimite intérieurement une cavité,
- au moins un générateur de consigne comportant des moyens générateurs pour délivrer un signal de consigne et qui sont situés dans la cavité de l'enveloppe, et des moyens formant curseur qui sont situés à la surface de l'enveloppe et qui sont destinés à être actionnés par un opérateur, la valeur du signal de consigne délivré étant en relation avec le déplacement des moyens formant curseur pour commander le dispositif électrohydraulique.

Le signal de consigne délivré par le générateur de consigne est d'une puissance trop faible pour être utilisable en l'état dans la commande du dispositif électrohydraulique. Il est donc nécessaire d'implanter un étage électronique intermédiaire entre la poignée de commande et le dispositif électrohydraulique pour transformer le signal de consigne en un signal de puissance qui peut commander ledit dispositif.

Un tel étage électronique intermédiaire est couramment directement implanté au voisinage du dispositif électrohydraulique, ou bien encore localisé en une position quelconque, à bord de l'engin, entre la poignée de commande habituellement située dans la cabine de l'opérateur, et le dispositif électrohydraulique par exemple implanté au voisinage de pièces tournantes de l'engin.

Or, les dispositifs électrohydrauliques sont localisés en des emplacements où les contraintes de température, d'humidité, de projection d'huile, ou bien encore de vibrations sont élevées. La carte électronique intermédiaire est exposée aux mêmes contraintes de sorte que le fonctionnement de l'ensemble peut être affecté.

De plus, le signal de consigne généré par la poignée de commande doit être transporté jusqu'à l'emplacement de la carte électronique intermédiaire. La puissance du signal de consigne étant faible, ce signal peut être affecté par les perturbations électromagnétiques au cours de son transport. La commande du dispositif électrohydraulique peut ainsi être affectée.

Le document US 5293900 décrit un manipulateur selon le préambule de la revendication 1.

Ce document décrit un manipulateur comprenant une poignée et une partie de base sur laquelle est montée la poignée dans laquelle est effectuée une détection du mouvement de la poignée par des moyens électriques et une amplification du signal par une carte de puissance.

Une telle structure de manipulateur permet effectivement de réaliser une amplification du signal à proximité du générateur de consigne. Toutefois, cette structure ne peut être utilisée dans le cas de manipulateurs hydrauliques comprenant un capteur du mouvement de la poignée de type hydraulique.

Le problème technique à la base de l'invention est donc de réaliser un manipulateur de type hydraulique avec une amplification de puissance électrique pour des générateurs de consigne électrique, en conservant un montage simple du manipulateur.

A cet effet, la présente invention a pour objet un manipulateur selon la revendication 1.

D'autres caractéristiques et avantages de l'invention apparaîtront au cours de la description suivante de l'une de ses formes de réalisation, donnée à titre d'exemple non limitatif, en regard des dessins joints, sur lesquels :
La figure 1 est une vue schématique d'une poignée de commande selon la présente invention reliée par exemple à deux dispositifs électrohydrauliques.
La figure 2 est une vue en coupe longitudinale de la poignée de la figure 1 selon la présente invention.

La poignée de commande 1 représentée aux figures est une poignée destinée à être montée sur les manipulateurs des engins de travaux publics. Ces manipulateurs sont généralement destinés à commander des dispositifs distributeurs de fluide 2 connus en eux-mêmes et qui sont couramment rencontrés à bord des engins de travaux publics pour commander les mouvements de ces engins.

La commande du distributeur de fluide 2 est par exemple réalisée par l'intermédiaire de dispositifs électrohydrauliques 3 et 4.

Les manipulateurs sont hydrauliques.

Les dispositifs électrohydrauliques 3 et 4 peuvent par exemple être des réducteurs de pression commandés par un solénoïde.

Selon une caractéristique essentielle de la présente invention, ces réducteurs reçoivent chacun un signal de puissance P₁ et P₂ qui leur sont directement fourni par la poignée de commande 1.

Comme le montre plus particulièrement la figure 2, la poignée de commande 1 est constituée de manière connue en soi d'une enveloppe 5 qui délimite intérieurement une cavité 6. Cette enveloppe prend la forme généralement d'une coque dont la forme est ergonomique pour être facilement manipulée par l'opérateur.

La poignée de commande 1 comporte généralement un générateur de consigne 7 qui possède, d'une part, des moyens générateurs 8 aptes à délivrer un signal de consigne et, d'autre part, des moyens formant curseur 9 qui sont destinés à être actionnés par l'opérateur de l'engin de travaux publics à bord duquel est installée la poignée.

Les moyens générateurs de consigne 8 sont situés à l'intérieur de la coque 5, dans la cavité 6, et délivrent un signal de consigne au travers d'un câble 10. Les moyens formant curseur 9 sont situés à l'extérieur de la cavité 6, en surface de l'enveloppe 5, et sont actionnés par l'opérateur pour moduler le signal de consigne. Les moyens formant curseur 9 sont généralement déplacés de manière indépendante au mouvement général de la poignée 1.

Dans le mode de réalisation représenté, les moyens formant curseur 9 ont par exemple un mouvement de rotation. En variante, ces moyens formant curseur peuvent avoir un mouvement linéaire.

De manière encore connue en soi, la valeur du signal de consigne est proportionnelle au déplacement des moyens formant curseur 9.

Selon une caractéristique essentielle de la présente invention, la poignée de commande 1 comprend en outre une carte électronique de puissance 15 qui convertit le signal de consigne en un signal de puissance P₁ ou P₂ qui est délivré aux dispositifs électrohydrauliques 3 et 4.

La carte électronique de puissance 15 est directement implantée dans la cavité 6 de l'enveloppe 5, en aval du générateur de consigne 7 et délivre le signal de puissance au travers d'un câble de puissance 16 qui s'étend à partir de l'enveloppe 5, en direction des réducteurs de pression 3 et 4 implantés au voisinage des parties en mouvement de l'engin de travaux publics.

La carte électronique de puissance 15 augmente la puissance du signal de consigne délivré par le générateur de consigne 7 de sorte que le signal de puissance sortant de la poignée 1 au travers du câble de puissance 16 est directement utilisable pour commander les dispositifs électrohydrauliques situés en aval.

La poignée de commande 1 selon la présente invention permet donc de générer un signal de puissance qui n'est pas affecté par des perturbations électromagnétiques. En outre, la carte électronique de puissance 15 est protégée par l'enveloppe 5 de la poignée 1 qui est elle-même implantée dans la cabine de l'opérateur dans laquelle règnent des conditions moins contraignantes.

Bien entendu, l'invention n'est pas limitée à l'exemple décrit ci-dessus et diverses modifications peuvent y être apportées sans sortir du cadre de la présente invention.

## Revendications

1. Manipulateur destinée à commander au moins un dispositif électrohydraulique (3, 4), notamment pour engin de travaux publics, comprenant:
- Une poignée de commande destinée à être manipulée par l'opérateur, comportant :
o une enveloppe (5) qui délimite intérieurement une cavité (6),
o au moins un générateur de consigne comportant des moyens générateurs (8) pour délivrer un signal de consigne et qui sont situés dans la cavité de l'enveloppe, et des moyens formant curseur (9) qui sont situés à la surface de l'enveloppe et qui sont destinés à être actionnés par un opérateur, la valeur du signal de consigne délivré étant en relation avec le déplacement des moyens formant curseur (9) pour commander le dispositif électrohydraulique (3, 4), et
- une carte électronique de puissance (15) qui augmente la puissance du signal de consigne délivré par le générateur de consigne (7), cette carte (15) convertissant le signal de consigne en un signal de puissance dont la puissance est supérieure à la puissance du signal de consigne et qui est destiné à être délivré au dispositif électrohydraulique (3, 4) **caractérisé en ce que**
le manipulateur est hydraulique,
la carte électronique de puissance (15) est intégrée dans la cavité (6) de l'enveloppe (5) de la poignée,
cette carte délivrant le signal de puissance au travers d'un câble de puissance (16)sortant de la poignée, qui s'étend à partir de l'enveloppe (5), en direction du dispositif électrohydraulique (3, 4),
le signal de puissance sortant de la poignée (1) au travers du câble de puissance (16) étant directement utilisable pour commander le dispositif électrohydraulique (3, 4) situé en aval.

2. Manipulateur selon la revendication 1, dans lequel le déplacement des moyens formant curseur (9) du générateur (7) de consigne est indépendant du mouvement de la poignée (1).

3. Manipulateur selon la revendication 1 ou 2, dans lequel le déplacement des moyens formant curseur (9) est linéaire.

4. Manipulateur selon la revendication 1 ou 2, dans lequel le déplacement des moyens formant curseur (9) est rotatif.

5. Manipulateur selon l'une quelconque des revendications 1 à 4, dans lequel la valeur du signal de consigne est proportionnelle au déplacement des moyens formant curseur (9).

6. Manipulateur selon l'une quelconque des revendications 1 à 5, dans lequel le dispositif électrohydraulique (3, 4) comprend un réducteur de pression.

7. Manipulateur selon l'une quelconque des revendications 1 à 6, dans lequel le signal de puissance délivré par la poignée (1) est du type à modulation d'impulsions en largeur.

8. Manipulateur selon l'une quelconque des revendications 1 à 6, dans lequel le signal de puissance délivré par la poignée (1) est du type à superposition imposée.

## Claims

1. Manipulator intended to control at least one electrohydraulic device (3, 4), in particular for a public-works appliance, comprising:
- a control handle intended to be manipulated by the operator, including:
o a casing (5) which inwardly delimits a cavity (6),
o at least one set-point generator including generator means (8) for outputting a set-point signal, which are situated in the cavity of the casing, and cursor-forming means (9) which are situated on the surface of the casing and which are intended to be actuated by an operator, the value of the output set-point signal being related to the displacement of the cursor-forming means (9) for controlling the electrohydraulic device (3, 4), and
- an electronic power board (15) which increases the power of the set-point signal that is output by the set-point generator (7), said board (15) converting the set-point signal into a power signal, the power of which is greater than the power of the set-point signal and which is intended to be output to the electrohydraulic device (3, 4),
**characterised in that**
the manipulator is hydraulic,
the electronic power board (15) is integrated into the cavity (6) of the casing (5) of the handle,
said board outputting the power signal through a power cable (16) leaving the handle, which extends from the casing (5) in the direction of the electrohydraulic device (3, 4), the power signal leaving the handle (1) through the power cable (16) being capable of being used directly for controlling the electrohydraulic device (3, 4) situated downstream.

2. Manipulator according to Claim 1, wherein the displacement of the cursor-forming means (9) of the set-point generator (7) is independent of the movement of the handle (1).

3. Manipulator according to Claim 1 or 2, wherein the displacement of the cursor-forming means (9) is linear.

4. Manipulator according to Claim 1 or 2, wherein the displacement of the cursor-forming means (9) is rotary.

5. Manipulator according to any one of Claims 1 to 4, wherein the value of the set-point signal is proportional to the displacement of the cursor-forming means (9).

6. Manipulator according to any one of Claims 1 to 5, wherein the electrohydraulic device (3, 4) comprises a pressure-reducing valve.

7. Manipulator according to any one of Claims 1 to 6, wherein the power signal that is output by the handle (1) is of the pulse-width-modulation type.

8. Manipulator according to any one of Claims 1 to 6, wherein the power signal that is output by the handle (1) is of the applied-superposition type.

## Patentansprüche

1. Manipulator zum Steuern mindestens einer elektrohydraulischen Vorrichtung (3, 4), insbesondere für Tiefbaumaschinen, der folgendes umfasst:
- einen vom Bedienungsmann zu betätigenden Bedienungshandgriff, bestehend aus:
- einem Mantel (5), der im Inneren einen Hohlraum (6) begrenzt,
- mindestens einem Einstellwert-Geber, der Vorrichtungen (8) umfasst, die ein Einstellwert-Signal abgeben und die sich im Hohlraum des Mantels befinden, und einen Gleitkontakt (9) bildende Mittel, die sich an der Oberfläche des Mantels befinden und die dazu bestimmt sind, von einem Bedienungsmann betätigt zu werden, wobei der Wert des abgegebenen Einstellwert-Signals, um die elektrohydraulische Vorrichtung (3, 4) zu steuern, in Beziehung steht mit der Verschiebung der einen Gleitkontakt (9) bildenden Mittel, und
- eine elektronische Leistungsplatine (15), die die Stärke des vom Einstellwert-Geber (7) abgebenden Einstellwert-Signals erhöht, wobei diese Platine (15) das Einstellwert-Signal in ein Leistungssignal umwandelt, dessen Stärke größer ist als die Stärke des Einstellwert-Signals und das dazu bestimmt ist, an die elektrohydraulische Vorrichtung (3, 4) abgegeben zu werden,
**dadurch gekennzeichnet, dass**
der Manipulator hydraulisch ist,
die elektronische Leistungsplatine (15) in den Hohlraum (6) des Mantels (5) des Handgriffs integriert ist,
diese Platine das Leistungssignal durch ein Leistungskabel 16 abgibt, das aus dem Handgriff herauskommt und von Mantel (5) aus zur elektrohydraulischen Vorrichtung (3, 4) hinführt,
das Leistungssignal, das aus dem Handgriff (1) durch das Leistungskabel (16) austritt, direkt verwendet werden kann, um die nachfolgend angeordnete elektrohydraulische Vorrichtung (3, 4) zu steuern.

2. Manipulator nach Anspruch 1, bei dem die Verschiebung der den Gleitkontakt (9) bildenden Mittel des Einstellwert-Gebers (7) unabhängig ist von der Bewegung des Handgriffs (1).

3. Manipulator nach Anspruch 1 oder 2, bei dem die Verschiebung der den Gleitkontakt (9) bildenden Mittel linear erfolgt.

4. Manipulator nach Anspruch 1 oder 2, bei dem die Verschiebung der den Gleitkontakt (9) bildenden Mittel drehend erfolgt.

5. Manipulator nach einem der Ansprüche 1 bis 4, bei dem der Wert des Einstellwert-Signals proportional ist zur Verschiebung der den Gleitkontakt (9) bildenden Mittel.

6. Manipulator nach einem der Ansprüche 1 bis 5, bei dem die elekrohydraulische Vorrichtung (3, 4) einen Druckminderer umfasst.

7. Manipulator nach einem der Ansprüche 1 bis 6, bei dem das vom Handgriff (1) abgegebene Leistungssignal ein Signal mit Pulsbreiten-Modulation ist.

8. Manipulator nach einem der Ansprüche 1 bis 6, bei dem das vom Handgriff (1) abgegebene Leistungssignal ein Signal mit aufgeprägter Überlagerung ist.
